# EUROPÄISCHE PATENTSCHRIFT

(11) **EP 0 157 922 B1**
(45) Veröffentlichungstag und Bekanntmachung des Hinweises auf die Patenterteilung: **08.03.1989**
(21) Anmeldenummer: 84114953.7
(22) Anmeldetag: 08.12.1984
(51) Int. Cl.: H01H 33/16

(54) **Hochspannungsschalter**
High-voltage switch
Interrupteur à haute tension

(30) Priorität: 06.02.1984 CH 548/84
(43) Veröffentlichungstag der Anmeldung: 16.10.1985
(73) Patentinhaber: BBC Brown Boveri AG, CH-5401 Baden (CH)
(72) Erfinder: Bischofberger, Walter, CH-Niederweningen (CH); Eichholzer, Heinz, CH-8800 Thalwil (CH); Graber, Werner, CH-5400 Ennetbaden (CH); Talir, Jiri, CH-5400 Baden (CH)

(56) Entgegenhaltungen:
- FR-A- 2 188 284
- FR-A- 2 450 501
- FR-A- 2 503 448
- US-A- 4 324 959

## Beschreibung

Die Erfindung bezieht sich auf einen Hochspannungsschalter gemäss dem Oberbegriff des Anspruchs 1. Derartige Schalter werden zur Aufschaltung von Hochspannung auf längere Übertragungsleitungen verwendet.

Es ist ein Hochspannungsschalter gemäss dem Oberbegriff des Anspruchs 1 bekannt (US-A-4 338 500), bei welchem neben einem feststehenden und einem beweglichen Nennstromkontakt sowie einem feststehenden und einem beweglichen Abbrandkontakt ein drittes, der Zwischenschaltung des Einschaltwiderstandes dienendes Kontaktpaar vorhanden ist.

Aufgabe der Erfindung ist es, gattungsgemässe Schalter konstruktiv zu vereinfachen und zu verbilligen.

Diese Aufgabe wird durch die Erfindung, wie sie im Patentanspruch 1 gekennzeichnet ist, gelöst.

Die durch die Erfindung erreichten Vorteile sind vor allem darin zu sehen, dass nur zwei Kontaktpaare erforderlich sind. Dadurch vereinfacht sich der Aufbau gattungsgemässer Schalter beträchtlich. Ausserdem ermöglicht es die Erfindung, derartige Schalter leichter und kompakter zu bauen, was sich auch auf Dimensionierung und Kosten des Gehäuses und anderer Teile günstig auswirkt.

Im folgenden wird die Erfindung anhand von lediglich einen Ausführungsweg darstellenden Zeichnungen näher erläutert.

Es zeigen:
Fig. 1 einen axialen Längsschnitt durch einen erfindungsgemässen Hochspannungsschalter, oben im Ausschalt, unten im Einschaltzustand,
Fig. 2a - 2c jeweils eine Hälfte eines axialen Längsschnitts
   durch die Schaltstücke des erfindungsgemässen Hochspannungsschalters in im Verlauf des Einschaltvorgangs durchlaufenen Zwischenzuständen,
Fig. 3a - 3c entsprechende Längsschnitte, welche im Verlauf
   des Ausschaltvorgangs durchlaufenen Zwischenzuständen entsprechen,
Fig. 4 diagrammatisch den zeitlichen Verlauf der Hübe von Teilen des erfindungsgemässen Schalters während eines Einschaltvorgangs und eines Ausschaltvorgangs.

In den Figuren 1, 2a - c, 3a - c ist ein im wesentlichen axialsymmetrischer Hochspannungsschalter dargestellt, welcher in seinem grundsätzlichen Aufbau in einem Porzellangehäuse 1 ein feststehendes Schaltstück 2 mit einem Nennstromkontakt und einem im Bereich der Schalterachse angeordneten, vom Nennstromkontakt umgebenen feststehenden Abbrandkontakt 3 enthält sowie ein bewegliches Schaltstück 4 mit einem beweglichen Nennstromkontakt 5 und einem beweglichen Abbrandkontakt 6.

Zwischen dem feststehenden Schaltstück 2 und einem einen ersten elektrischen Anschluss bildenden Flansch 7 ist ein Einschaltwiderstand 8 angeordnet, welcher elektrisch zwischen einen Widerstandskontakt 9 und den Flansch 7 gelegt ist und welcher im Verlauf des Einschaltvorgangs überbrückt wird.

Das bewegliche Schaltstück 4 steht über einen feststehenden Kolben 10, mit dem zusammen es eine Blasvorrichtung bildet, mit einem einen zweiten elektrischen Anschluss bildenden zweiten Flansch 11 in elektrisch leitender Verbindung. Es trägt an seinem dem feststehenden Schaltstück 2 zugewandten Ende eine den beweglichen Abbrandkontakt 6 koaxial umgebende Isolierstoffdüse 12.

Der Nennstromkontakt des feststehenden Schaltstücks 2 weist an seinem dem beweglichen Schaltstück 2 zugewandten Ende einen Kranz von Kontaktfingern 13 auf. Er steht in der Einschaltstellung mit dem ersten Flansch 7 in elektrisch leitender Verbindung.

Erfindungsgemäss ist der Nennstromkontakt des feststehenden Schaltstücks 2 als Schiebenennstromkontakt 14 ausgebildet, welcher aus einer in der Ausschaltstellung eingenommenen Grundstellung gegen die Kraft einer Feder 15 begrenzt in Einschaltrichtung verschiebbar ist. Der bewegliche Nennstromkontakt 5 weist einen Anschlag 16 auf, welcher im Verlauf der Einschaltbewegung des beweglichen Schaltstücks 4 mit den Enden der Kontaktfinger 13 zusammenwirkt.

Eine Vakuumdämpfung 17 mit einem Ventil 18, welches sich öffnet, wenn der Schiebenennstromkontakt 14 zurückgeschoben wird und sonst geschlossen oder nur geringfügig gasdurchlässig ist, stellt sicher, dass die Rückführung des Schiebenennstromkontakts 14 in die Grundstellung beim Ausschaltvorgang gegenüber der Ausschaltbewegung des beweglichen Schaltstücks 4 verzögert abläuft.

Ein Nennstromüberbrückungskontakt 19, welcher innerhalb des vom Schiebenennstromkontakt 14 umgebenen Bereichs angeordnet ist und in der Einschaltstellung mit demselben in elektrischem Kontakt steht, jedoch von ihm isoliert ist, wenn derselbe sich in der Grundstellung befindet, ist mittels eines isoliert durch eine axiale Bohrung im Einschaltwiderstand 8 geführten Leiters 20 mit dem ersten Flansch 7 elektrisch leitend verbunden.

Der Widerstandskontakt 9 ist ständig mit dem Schiebenennstromkontakt 14 in elektrischem Kontakt. Der feststehende Abbrandkontakt 3 ist wie der Nennstromüberbrückungskontakt 19 mittels des Leiters 20 mit dem ersten Flansch 7 elektrisch leitend verbunden. Er ist in der Einschaltstellung vom Widerstandskontakt 9 isoliert und kann mit demselben höchstens über den Nennstromüberbrückungskontakt 19 und den Schiebenennstromkontakt 14 in elektrisch leitende Verbindung treten.

Der Schiebenennstromkontakt 14 und der Nennstromüberbrückungskontakt 19 sind derart relativ zueinander angeordnet, dass der durch die im Verlauf der Einschaltbewegung eintretende Verschiebung des Schiebenennstromkontakts 14 in Einschaltrichtung zwischen ihnen eintretende elektrische Kontakt erst nach der Kontaktierung des feststehenden Abbrandkontakts 3 durch den beweglichen Abbrandkontakt 6 hergestellt wird. Dadurch sind Vorzündungen zwischen dem Schiebenennstromkontakt 14 und dem Nennstromüberbrückungskontakt 19 vermieden.

Die Kontaktflächen des Nennstromüberbrückungskontakts 19 und des Widerstandskontakts 9 sind zylindermantelförmig ausgebildet und wirken mit gleichfalls zylindermantelförmigen Kontaktzonen 21, 22 an der Innenfläche des Schiebenennstromkontakts 14 zusammen. Der Widerstandskontakt 9 ist dabei einschaltseitig vom Nennstromüberbrückungskontakt 19 angeordnet, seine Kontaktfläche weist einen grösseren Radius auf als die des Nennstromüberbrückungskontakts 9. Einschaltseitig an die mit dem Nennstromüberbrückungskontakt 19 zusammenwirkende Kontaktzone 21 anschliessend ist ein lsolierstoffring 23 am Schiebenennstromkontakt 14 angebracht, dessen Innenfläche, wenn sich der Schiebenennstromkontakt 14 in der Grundstellung befindet oder gegenüber derselben nur wenig verschoben ist, den Nennstromüberbrückungskontakt 19 umgibt und ihn vom Schiebenennstromkontakt 14 isoliert.

Im folgenden wird anhand der Figuren 1, 2a - c, 3a - c, 4 die Funktion des dargestellten Schalters erläutert.

Dabei sind in Fig. 4 auf der Abszisse die Zeit und auf der Ordinate der Hub des beweglichen Schaltstücks 2 (durchgezogene Linie) und die Verschiebung des Schiebenennstromkontakts 14 aus der Grundstellung (gestrichelte Linie) aufgetragen. Die Bezeichnungen 1, o, 1,u, 2a, 2b, 2c, 3a, 3b, 3c unterhalb der Abszisse verweisen auf die jeweils den zum gegebenen Zeitpunkt erreichten Zustand des Schalters darstellenden Figuren 1, obere und untere Hälfte, 2a - c, 3a - c.

Aus dem zum Zeitpunkt A eingenommenen, in Fig. 1, obere Hälfte, dargestellten Ausschaltzustand, in welchem sich der Schiebenennstromkontakt 14 in der Grundstellung befindet und vom Nennstromüberbrückungskontakt 19, dessen Kontaktfläche 21 von der Innenfläche des Isolierstoffrings 23 umgeben ist, isoliert ist, wird das bewegliche Schaltstück 2 in einen zum Zeitpunkt 8 erreichten, in Fig. 2a dargestellten ersten Zwischenzustand gebracht, in welchem der bewegliche Nennstromkontakt 5 und die Kontaktfinger 13 des Schiebenennstromkontakts 14 sich eben berühren, wobei vor der Kontaktberührung auftretende Vorzündungen von den abbrandfest ausgebildeten Enden besagter Kontakte aufgefangen werden. Von da an existiert eine durchgehende Strombahn vom ersten Flansch 7 über den Einschaltwiderstand 8, den Widerstandskontakt 9, den Schiebenennstromkontakt 14, das bewegliche Schaltstück 4 und den Kolben 10 zum zweiten Flansch 11.

Etwa 8 ms später, zum Zeitpunkt C, erreicht der Schalter einen in Fig. 2b dargestellten zweiten Zwischenzustand, in welchem der bewegliche Abbrandkontakt 6 den feststehenden Abbrandkontakt 3 eben erreicht, wobei die wegen der über den Einschaltwiderstand 8 abfallenden Spannung wiederum auftretenden Vorzündungen von den ohnedies abbrandfest ausgebildeten Enden der Abbrandkontakte aufgefangen werden. Mit der Berührung des feststehenden Abbrandkontakts 3 und des beweglichen Abbrandkontakts 6 ist eine weitere elektrisch leitende Verbindung zwischen dem ersten Flansch 7 und dem zweiten Flansch 11 hergestellt. Sie schliesst den Leiter 20, den feststehenden Abbrandkontakt 3, das bewegliche Schaltstück 4 und den Kolben 10 ein. Der Einschaltwiderstand 8 ist somit überbrückt. Etwa zum gleichen Zeitpunkt C stösst der Anschlag 16 an die Spitzen der Kontaktfinger 13 des Schiebenennstromkontakts 14, der sich noch in der Grundstellung befindet. Im weiteren Verlauf der Einschaltbewegung des beweglichen Schaltstücks 4 wird der Schiebenennstromkontakt 14 von demselben mitgenommen und gegen die Kraft der Feder 15 in Einschaltrichtung verschoben.

Zu einem Zeitpunkt D erreicht der Schalter einen in Fig. 2c dargestellten Zwischenzustand, in welchem die Kontaktzone 21 des Schiebenennstromkontakts 14 die Kontaktlamelle des Nennstromüberbrückungskontakts 19 eben erreicht, womit eine den Leiter 20 über den Nennstromüberbrückungskontakt 19 und den Schiebenennstromkontakt 14 mit dem beweglichen Schaltstück 4 verbindende Nennstrombahn hergestellt ist. Der weitere Verlauf der Einschaltbewegung bringt den Schalter zu einem Zeitpunkt E in die in Fig. 1, untere Hälfte dargestellte Einschaltstellung.

Im Verlauf des Ausschaltvorgangs erreicht der Schalter zu einem Zeitpunkt F einen vierten Zwischenzustand - dargestellt in Fig. 3a -, in welchem sich der bewegliche Nennstromkontakt 5 eben vom verzögert nachlaufenden Schiebenennstromkontakt 14 trennt. Die Nennstrombahn ist von da an unterbrochen.

Zu einem etwas späteren Zeitpunkt f wird ein fünfter Zwischenzustand erreicht - dargestellt in Fig. 3b - in welchem sich der bewegliche Abbrandkontakt 6 eben vom feststehenden Abbrandkontakt 3 trennt. Zwischen denselben wird ein Lichtbogen gezogen, der beblasen wird und dessen Löschung zu einem Zeitpunkt H abgeschlossen ist.

Zu einem etwas späteren Zeitpunkt I wird ein in Fig. 3c dargestellter sechster Zwischenzustand erreicht, in welchem das bewegliche Schaltstück 4 beinahe wieder die in der Ausschaltstellung eingenommene Position erreicht hat und die Kontaktzone 21 am Schiebenennstromkontakt 14 im Laufe der Rückführung des letzteren in die Grundstellung von der Kontaktlamelle des Nennstromüberbrückungskontakts 19 abläuft. Zum Zeitpunkt 3 erreicht das bewegliche Schaltstück 4 die in der Ausschaltstellung eingenommene Position, etwas später auch der verzögert nachlaufende Schiebenennstromkontakt 14.

## Patentansprüche

1. Hochspannungschalter mit
- einem ersten elektrischen Anschluss (7) und einem zweiten elektrischen Anschluss (11),
- einem feststehenden Schaltstück (2), welches zwei Kontaktstücke (3, 13) enthält, nämlich einen mindestens in der Einschaltstellung mit dem ersten elektrischen Anschluss (7) in elektrisch leitender Verbindung stehenden Nennstromkontakt (13) und einen feststehenden Abbrandkontakt (3),
- einem mit dem zweiten elektrischen Anschluss (11) elektrisch leitend verbundenen beweglichen Schaltstück (4), welches zwei Gegenkontaktstücke (5, 6) enthält, nämlich einen beweglichen Nennstromkontakt (5) und einen beweglichen Abbrandkontakt (6),
- einem zwischen den ersten elektrischen Anschluss (7) und einen Widerstandskontakt (9) gelegten Einschaltwiderstand (8), welcher im Verlauf des Einschaltvorgangs überbrückt wird,
dadurch gekennzeichnet, dass
- der Nennstromkontakt (13) des feststehenden Schaltstücks (2) als gegenüber dem feststehenden Abbrandkontakt (3) aus einer mindestens in der Ausschaltstellung eingenommenen Grundstellung durch das bewegliche Schaltstück (4) im Verlauf der Einschaltbewegung desselben gegen die Kraft elastischer Mittel (15) begrenzt in Einschaltrichtung verschiebbarer Schiebenennstrom kontakt (14) ausgebildet ist und
- mindestens in der (Einschaltstellung mit dem feststehenden Abbrandkontakt (3) in elektrisch leitender Verbindung steht, sowie
- mindestens in der Einschaltstellung, jedoch nicht in der Grundstellung, mit einem Nennstromüberbrückungskontakt (19), welcher mit dem ersten elektrischen Anschluss (7) elektrisch leitend verbunden ist, in elektrischem Kontakt steht,
- der Widerstandskontakt (9) beim Einschaltvorgang mindestens bis zur im Verlauf desselben eintretenden Überbrückung des Einschaltwiderstands (8) wenigstens mit demjenigen Kontaktstück des feststehenden Schaltstücks (2) in elektrisch leitender Verbindung steht, welches als erstes im Verlauf der Einschaltbewegung des beweglichen Schaltstücks (4) vom entsprechenden Gegenkontaktstück kontaktiert wird.

2. Hochspannungsschalter nach Anspruch 1, dadurch gekennzeichnet, dass
- das feststehende Schaltstück (2) und das bewegliche Scha!tstück (4) derart ausgebildet sind, dass der Schiebenennstromkontakt (14) vor dem feststehenden Abbrandkontakt (3) im Verlauf der Einschaltbewegung des beweglichen Schaltstücks (4) vom entsprechenden Gegenkontaktstück kontaktiert wird,
- der feststehende Abbrandkontakt (3) mit dem ersten elektrischen Anschluss (7) elektrisch leitend verbunden ist, und
- der Widerstandskontakt (9) beim Einschaltvorgang mindestens bis zur im Verlauf desselben eintretenden Überbrückung des Einschaltwiderstands vom feststehenden Abbrandkontakt (3) isoliert ist.

3. Hochspannungsschalter nach Anspruch 1 oder 2, dadurch gekennzeichnet, dass ein zwischen dem Schiebenennstromkontakt (14) und dem beweglichen Schaltstück (4) wirksamer Anschlag (16) vorhanden ist, welcher im Verlauf der Einschaltbewegung des beweglichen Schaltstücks (4) erreicht wird und im weiteren Verlauf derselben die Verschiebung des Schiebenennstromkontaktes (14) des feststehenden Schaltstücks (2) in Einschaltrichtung bewirkt.

4. Hochspannungsschalter nach einem der Ansprüche 1 bis 3, dadurch gekennzeichnet, dass Dämpfungsmittel (17) vorhanden sind, welche beim Ausschaltvorgang die Rückführung des Schiebenennstromkontaktes (14) in die Grundstellung gegenüber der Ausschaltbewegung des beweglichen Schaltstücks (4) verzögern.

5. Hochspannungsschalter nach einem der Ansprüche 2 bis 4, dadurch gekennzeichnet, dass der Schiebenennstromkontakt (14) und der Nennstromüberbrückungskontakt (19) derart relativ zueinander angeordnet sind, dass der im Verlauf der durch die Einschaltbewegung des beweglichen Schaltstücks (4) bewirkten Verschiebung des ersteren in Einschaltrichtung eintretende elektrische Kontakt zwischen denselben erst nach der im Verlauf der Einschaltbewegung des beweglichen Schaltstücks (4) eintretenden Kontaktierung des feststehenden Abbrandkontaktes (3) durch den beweglichen Abbrandkontakt (6) hergestellt wird.

6. Hochspannungsschalter nach einem der Ansprüche 2 bis 5, wobei derselbe mindestens annähernd axialsymmetrisch ausgebildet ist, der feststehende Abbrandkontakt (3) im Bereich der Achse angeordnet ist und der Schiebenennstromkontakt (14) ihn koaxial mit Abstand umgibt, ferner der Einschaltwiderstand (8) zwischen dem feststehenden Schaltstück (2) und einem den ersten elektrischen Anschluss bildenden ersten Flansch (7) angeordnet ist, dadurch gekennzeichnet, dass der Nennstromüberbrückungskontakt (19) innerhalb des vom Schiebenennstromkontakt (14) umgebenen Bereichs angeordnet ist und die elektrisch leitende Verbindung zwischen dem Nennstromüberbrückungskontakt (19) und dem ersten Flansch (7) wie auch diejenige zwischen dem feststehenden Abbrandkontakt (3) und dem ersten Flansch (7) mittels eines isoliert durch eine axiale Bohrung im Einschaltwiderstand (8) geführten Leiters (20) hergestellt ist.

7. Hochspannungsschalter nach Anspruch 6, dadurch gekennzeichnet, dass die Kontaktflächen des Nennstromüberbrückungskontakt (19) und des Widerstandskontakts (9) im wesentlichen zylindermantelförmig ausgebildet sind und mit gleichfalls zylindermantelförmigen Kontaktzonen (21, 22) an der Innenfläche des Schiebenennstromkontakts (14) zusammenwirken.

8. Hochspannungschalter nach Anspruch 7, dadurch gekennzeichnet, dass der Widerstandskontakt (9) einschaltseitig vom Nennstromüberbrückungskontakt (19) angeordnet ist und der Radius seiner Kontaktfläche grösser ist als derjenige der Kontaktfläche des Nennstromüberbrückungskontakt (19) und dass einschaltseitig der mit der Kontaktfläche des Nennstromüberbrückungskontakts (19) zusammenwirkenden Kontaktzone (21) ein Isolierstoffring (23) am Schiebenennstromkontakt (14) angebracht ist, dessen Innenradius wenigstens annähernd dem Radius besagter Kontaktzone (21) entspricht und dessen Innenfläche mindestens wenn sich der Schiebenennstromkontakt (14) in der Grundstellung befindet, die Kontaktfläche des Nennstromüberbrückungskontakts (19) umgibt.

## Claims

1. High-voltage switch comprising
- a first electric connection (7) and a second electric connection (11),
- a fixed contact member (2) which contains two contact pieces (3, 13), these being a rated-current contact (13) which is electrically conductively connected to the first electric connection (7) at least in the on position, and a fixed arcing contact (3),
- a moving contact member (4) which is electrically conductively connected to the second electric connection (11) and which contains two opposite contact pieces (5, 6), these being a moving rated-current contact (5) and a moving arcing contact (6).
- an insertion resistance (8) which is placed between the first electric connection (7) and a resistance contact (9) and which is bridged in the course of the switching-on process, characterized in that
- the rated-current contact (13) of the fixed contact member (2) is constructed as a sliding rated-current contact (14) which can be displaced, with respect to the fixed arcing contact (3), by the moving contact member (4) in the course of the switching-on movement of the latter against the force of elastic means (15) in a limited way in the switching-on direction from a basic position which is assumed at least in the off position, and
- is electrically conductively connected to the fixed arcing contact (3) at least in the on position, and
- is in electric contact, at least in the on position but not in the basic position, with a rated-current bridging contact (19) which is electrically conductively connected to the first electric connection (7),
- the resistance contact (9) is electrically conductively connected, during the switching-on process, at least until the bridging, which occurs in the course of the switching- on process of the insertion resistance (8), at least to that contact piece of the fixed contact member (2) which is the first to be contacted by the corresponding opposite contact piece in the course of the switching-on movement of the moving contact member (4).

2. High-voltage switch according to Claim 1, characterized in that
- the fixed contact member (2) and the moving contact member (4) are constructed in such a manner that, in the course of the switching-on movement of the moving contact member (4), the sliding rated-current contact (14) is contacted by the corresponding opposite contact piece before the fixed arcing contact (3),
- the fixed arcing contact (3) is electrically conductively connected to the first electric connection (7), and
- the resistance contact (9) is insulated from the fixed arcing contact (3), during the switching-on process, at least until the bridging of the insertion resistance occurring in the course of the switching-on process.

3. High-voltage switch according to Claim 1 or 2, characterized in that a stop (16) is provided which is effective between the sliding rated- current contact (14) and the moving contact member (4) and which is reached in the course of the switching-on movement of the moving contact member (4) and in the further course of this movement effects the displacement of the sliding rated-current contact (14) of the fixed contact member (2) in the switching- on direction.

4. High-voltage switch according to one of Claims 1 to 3, characterized in that damping means (17) are provided which, during the switching-off process, delay the returning of the sliding rated-current contact (14) into its basic position with respect to the switching-off movement of the moving contact member (4).

5. High-voltage switch according to one of Claims 2 to 4, characterized in that the sliding rated-current contact (14) and the rated-current bridging contact (19) are arranged relatively to each other in such a manner that the electric contact, occurring in the course of the displacement, effected by the switching-on movement of the moving contact member (4), of the former in the switching-on direction, is established between them only after the fixed arcing contact (3) is contacted by the moving arcing contact (6) which contacting occurs in the course of the switching-on movement of the moving contact member (4).

6. High-voltage switch according to one of Claims 2 to 5, this switch being constructed to be at least approximately axially symmetric, the fixed arcing contact (3) being arranged in the area of the axis and being coaxially surrounded at a distance by the sliding rated-current contact (14), and the insertion resistance (8) being arranged between the fixed contact member (2) and a first flange (7) forming the first electric connection, characterized in that the rated- current bridging contact (19) is arranged within the area surrounded by the sliding rated-current contact (14) and the electrically conductive connection between the rated-current bridging contact (19) and the first flange (7) and also that between the fixed arcing contact (3) and the first flange (7) are established by means of a conductor (20) which is carried insulated through an axial hole in the insertion resistance (8).

7. High-voltage switch according to Claim 6, characterized in that the contact areas of the rated-current bridging contact (19) and of the resistance contact (9) are essentially constructed to have the shape of cylinder jackets and work in conjunction with contact zones (21, 22), which also have the shape of cylinder jackets, at the inner surface of the sliding ratedcurrent contact (14).

8. High-voltage switch according to Claim 7, characterized in that the resistance contact (9) is arranged on the on side of the rated-current bridging contact (19) and the radius of its contact area is greater than that of the contact area of the rated-current bridging contact (19) and that a ring (23) of insulating material is attached to the sliding rated-current contact (14) on the on side of the contact zone (21) acting in conjunction with the contact area of the rated-current bridging contact (19), the inside radius of this ring corresponding at least approximately to the radius of the said contact zone (21) and the inner surface of which surrounds the contact area of the rated-current bridging contact (19) at least when the sliding rated-current contact (14) is located in its basic position.

## Revendications

1. Interrupteur à haute tension comprenant:
- une première borne électrique (7) et une seconde borne électrique (11),
- un élément de contact fixe (2) qui comprend deux contacts (3, 13), à savoir un contact à courant nominal (13) en liaison de conduction électrique au moins dans la position d'enclenchement avec la première borne électrique (7), et un contact pare-étincelles fixe (3),
- un élément de contact mobile (4) en liaison de conduction électrique avec la seconde borne électrique (11) qui contient deux contacts de contrepartie (5, 6), à savoir un premier contact à courant nominal mobile (5) et un contact pare-étincelles mobile (6),
- une résistance d'enclenchement (8) montée entre la première borne électrique (7) et un contact de résistance (9) qui est ponté au cours de l'opération d'enclenchement,
caractérisé en ce que
- le contact à courant nominal (13) de l'élément de contact fixe (2) a la forme d'un contact à courant nominal coulissant (14) pouvant être déplacé par rapport au contact pare-étincelles fixe (3) dans une mesure limitée dans le sens de l'enclenchement à l'encontre de la force d'un moyen élastique (15), à partir d'une position de départ occupée au moins dans la position de déclenchement par l'élément de contact mobile (4) au cours de son mouvement d'enclenchement, et
- est en liaison de conduction électrique avec le contact pare-étincelles fixe (3) au moins dans la position d'enclenchement,
- est en contact électrique, au moins dans la position d'enclenchement, mais pas dans la position de départ avec un contact de pontage a courant nominal (19) qui est en liaison de conduction électrique avec la première borne,
- le contact de résistance (9) est, pendant l'opération d'enclenchement, au moins jusqu'au pontage de la résistance d'enclenchement (8) qui se produit pendant son déroulement, en liaison de conduction électrique du moins avec le contact de l'élément de contact fixe (2) qui est touché en premier lieu par le contact de contrepartie correspondant pendant le mouvement d'enclenchement de l'élément de contact mobile (4).

2. Interrupteur à haute tension suivant la revendication 1, caractérisé en ce que:
- l'élément de contact fixe (2) et l'élément de contact mobile (4) ont une forme telle que, pendant le mouvement d'enclenchement de l'élément de contact mobile (4), le contact à courant nominal coulissant (14) soit touché par le contact de contrepartie correspondant avant le contact pare-étincelles fixe (3),
- le contact pare-étincelles fixe (3) est en liaison de conduction électrique avec la première borne (7), et
- le contact de résistance (9) est isolé du contact pare-étincelles fixe (3) pendant l'opération d'enclenchement au moins jusqu'au pontage de la résistance d'enclenchement qui se produit au cours de cette opération.

3. Interrupteur à haute tension suivant la revendication 1 ou 2, caractérisé en ce qu'il comporte une butée (16) intervenant entre le contact à courant nominal coulissant (14) et l'élément de contact mobile (4) qui est atteinte pendant le mouvement d'enclenchement de l'élément de contact mobile (4) et qui provoque, pendant la suite de son déroulement, le déplacement du contact à courant nominal coulissant (14) de l'élément contact fixe (2) dans le sens de l'enclenchement.

4. Interrupteur à haute tension suivant l'une quelconque des revendications 1 à 3, caractérisé en ce qu'il comprend des moyens d'amortissement (17) qui ralentissent le retour du contact à courant nominal coulissant (14) dans la position de départ par rapport au mouvement de déclenchement de l'élément de contact mobile (4) lors de l'opération de déclenchement.

5. Interrupteur à haute tension suivant l'une quelconque des revendications 2 à 4, caractérisé en ce que le contact à courant nominal coulissant (14) et le contact de pontage à courant nominal (19) occupent des positions relatives telles que le contact électrique établi entre eux au cours du coulissement du premier dans le sens de l'enclenchement provoqué par le mouvement d'enclenchement de l'élément de contact mobile (4) ne puisse se produire qu'après la mise en contact du contact pare-étincelles fixe (3) et du contact pare-étincelles mobile (6) qui intervient pendant le mouvement d'enclenchement de l'élément de contact mobile (4).

6. Interrupteur à haute tension suivant l'une quelconque des revendications 2 à 5, dont la forme est au moins approximativement symétrique dans le sens axial et dans lequel, le contact pare-étincelles fixe (3) est situé dans la région de l'axe et le contact à courant nominal coulissant (14) l'entoure coaxialement à une certaine distance, la résistance d'enclenchement (8) est située entre l'élément de contact fixe (2) et une première bride (7) formant la première borne électrique (7), caractérisé en ce que le contact de pontage à courant nominal (19) est monté dans la zone entourée par le contact à courant nominal coulissant (14) et la liaison de conduction électrique entre le contact de pontage à courant nominal (19) et la première bride (7), tout comme celle entre le contact pare-étincelles fixe (3) et la première bride (7), est établie au moyen d'un conducteur (20) guidé de manière isolée à travers une forure axiale de la résistance d'enclenchement (8).

7. Interrupteur à haute tension suivant la revendication 6, caractérisé en ce que les faces de contact du contact de pontage à courant nominal (19) et du contact de résistance (9) ont en substance la ferme de corps cylindriques et coopèrent avec des zones de contact (21, 22) prévues à la face interne du contact à courant nominal coulissant (14) qui ont également la forme de corps cylindriques.

8. Interrupteur à haute tension suivant la revendication 7, caractérisé en ce que le contact de résistance (9) est situé du côté d'enclenchement du contact de pontage à courant nominal (19) et le rayon de sa face de contact est supérieur à celui de la face de contact du contact de pontage à courant nominal (19) et, du côté d'enclenchement de la zone de contact (21) coopérant avec la face de contact du contact de pontage à courant nominal (19) est prévue, sur le contact à courant nominal coulissant (14), une bague isolante (23) dont le rayon intérieur correspond au moins approximativement au rayon de la dite zone de contact (21) et dont la face interne entoure la face de contact du contact de pontage à courant nominal (19) lorsque le contact à courant nominal coulissant (14) se trouve lans la position de départ.
